# EUROPÄISCHE PATENTSCHRIFT

(11) **EP 0 145 804 B1**
(45) Veröffentlichungstag und Bekanntmachung des Hinweises auf die Patenterteilung: **30.03.1988**
(21) Anmeldenummer: 83112748.5
(22) Anmeldetag: 17.12.1983
(51) Int. Cl.: A63H 33/10

(54) **Gelenk-Steckbaustein**
Articulated construction module
Elément de construction articulé

(43) Veröffentlichungstag der Anmeldung: 26.06.1985
(73) Patentinhaber: Larws, Peter, D-6390 Usingen (DE)
(72) Erfinder: Larws, Peter, D-6390 Usingen (DE)
(74) Vertreter: Schmitz, Waldemar, Dipl.-Phys.

(56) Entgegenhaltungen:
- DE-A- 2 161 913
- DE-A- 2 547 343
- DE-U- 8 023 341
- GB-A- 1 277 594

## Beschreibung

Die Erfindung betrifft einen Gelenk-Steckbaustein der im ersten Teil des Patentanspruchs genannten Art.

Spielzeugsteckbausteine mit gelenkartigen Eigenschaften zur Verwendung in Baukastensystemen mit Durchstecköffnungen sind bereits aus der DE-A-2161 913 und US-A-2 278 327 bekannt. Bei diesen Bausteinen besteht das Grundelement aus einem H-förmigen Baustein, und das gesamte System basiert bezüglich seiner Dimensionierung auf einer Grundlängeneinheit a. Beispielsweise haben die Durchstecköffnungen dieser H-förmigen Bausteine den Querschnitt a x a.

Ferner sind bereits Gelenkbausteine anderer Konstruktion bekannt, mit denen Spielzeugbausteine untereinander gelenkig verbunden werden können. Diese haben jedoch alle den Nachteil, dass die Verdrehbarkeit des Gelenkes begrenzt ist und es nicht zulässt, wahlweise das Gelenk in einer bestimmten Winkelstellung auf einfache Art formschlüssig zu arretieren. Beispielsweise ist aus der DE-A-2 547 343 ein Gelenk-Steckbaustein der im ersten Teil des Patentanspruchs genannten Art bekannt geworden, das ungefähr die Gestalt eines «A» aufweisen kann und das eine aus einer Rundkopfschraube und aus einer Mehrkantmutter bestehende Gelenkwelle aufweist. Dieses bekannte Gelenk ist ein blosses Zusatzteil, das nur als Verbindungsstück, nicht aber als selbständiges Bauteil verwendet werden kann.

Ziel der vorliegenden Erfindung ist deshalb ein Gelenkbaustein, der nicht nur mit anderen Bausteinen in beliebigen Winkelstellungen zusammengefügt oder in bestimmten Winkelstellungen arretiert werden kann, sondern auch für sich als selbständiges Bauteil verwendet werden kann, so dass mehrere der erfindungsgemässen Gelenkbausteine bereits miteinander zu interessanten Figuren verbunden werden können. Insbesondere soll es mit dem erfindungsgemässen Gelenkbaustein möglich sein, nach Belieben eine bewegungsschlüssige oder aber eine formschlüssige Verbindung herzustellen.

Dieses Ziel wird erfindungsgemäss mit einem Gelenk-Steckbaustein der im ersten Teil des Patentanspruchs genannten Art erreicht, der dadurch gekennzeichnet ist, dass alle Dimensionen dieses Steckbausteins auf einer Grundlängeneinheit «a» basieren und ganzzahlige Vielfache oder geradzahlige Brüche dieser Grundlängeneinheit «a» sind, wobei die grösste Länge jedes Steckelements = 3a, die grösste Breite = 2a, die Breite der Schenkel = a/2, die Tiefe im Bereich der Schenkel = a und die Tiefe im Bereich des Scheitelteils = a/2 ist, dass die Durchstecköffnung quadratische Gestalt mit dem Querschnitt axa hat und dass die Achse einen kreisrunden oder quadratischen Querschnitt aufweist.

Die beliebige Verdrehbarkeit der einzelnen Elemente zueinander oder die Arretierung derselben in einer bestimmten Winkelstellung wird dadurch erreicht, dass bei gleicher Form der Steckelemente die Verbindung untereinander durch eine Achse mit kreisförmiger Aussenkontur oder durch eine Achse mit quadratischer Aussenkontur erfolgt. Da der Durchbruch für die Aufnahme der Achsen im Steckelement erfindungsgemäss quadratisch ausgebildet ist, ergibt sich bei der Wahl einer Achse mit kreisförmiger Aussenkontur in der Kombination nach Fig. 2 eine stufenlose Verdrehbarkeit der beiden Steckelemente gegeneinander von a = 90... 270°, oder in der Kombination nach Fig. 3 eine unbegrenzte Verdrehbarkeit untereinander. Bei Wahl einer Achse mit quadratischer Aussenkontur ergibt sich eine formschlüssige feste Verbindung der beiden Steckelemente bei Kombination nach Fig. 4 in einem Winkel von a = 90°, oder a = 180°, oder a = 270°. Bei Kombination nach Fig. 5 ergeben sich Winkel von a = 0° bzw. 360°, oder a = 90°, oder a = 180°, oder a = 270°.

Durch Aufstecken von mehr als 2 Elementen auf eine gemeinsame Achse lassen sich mehrere Gelenkverbindungen gleichzeitig herstellen (Figur 6).

Fig. zeigt perspektivisch ein Steckelement des erfindungsgemässen Gelenk-Steckbausteins. Es hat etwa die Gestalt eines A mit einem Scheitelteil 5 und zwei daran angesetzten Schenkeln 3 und 4. Seine grösste Länge beträgt 3a, seine grösste Breite 2a, seine Tiefe im Bereich der Schenkel 3, 4 = a, und seine Tiefe im Bereich des Scheitelteils a/2. Die Länge der Schenkel 3, 4 beträgt a und ihre Breite jeweils a/2, und die Länge des Scheitelteils 5 beträgt 2a. In das Scheitelteil 5 ist eine quadratische Durchstecköffnung axa eingeschnitten.

Fig. 2 und Fig. 3 zeigen zwei Möglichkeiten der Kombination der beiden Steckelemente 1, 2 bei Verwendung einer Achse 6 mit kreisrundem Querschnitt.

Fig. 4 und Fig. 5 zeigen zwei Möglichkeiten der Kombination der beiden Steckelemente bei Verwendung einer Achse 7 mit quadratischem Querschnitt.

Die erfindungsgemässen Steckelemente können zur Herstellung von gelenkigen Steckverbindungen zwischen Steckbausteinen gemäss DE-A-2 161 913, bzw. US-A-2 278 327 verwendet werden. Sie können aber auch miteinander, d.h. ohne Mitverwendung anders geformter Bauelemente zu eigenen Figuren zusammengesteckt werden, und jedes einzelne Steckelement 1 oder 2 kann allein als Bauelement verwendet werden.

## Patentansprüche

Gelenk-Steckbaustein, bestehend aus zwei gleichartigen Steckelementen (1, 2), die jeweils etwa die Gestalt eines «A» mit einem Scheitelteil (5) und zwei an diesem Scheitelteil angesetzten Schenkeln (3, 4) aufweisen, wobei in das Scheitelteil (5) eine Durchstecköffnung eingeschnitten ist, sowie aus einer durch diese Durchstecköffnungen beider Steckelemente (1, 2) gesteckten Achse (6 bzw. 7), dadurch gekennzeichnet, dass alle Dimensionen dieses Steckbausteins auf einer Grundlängeneinheit «a» basieren und ganzzahlige Vielfache oder geradzahlige Brüche dieser Grundlängeneinheit «a» sind, wobei
die grösste Länge jedes Steckelements (1, 2) = 3a,
die grösste Breite = 2a,
die Breite der Schenkel (3, 4) = a/2,
die Tiefe im Bereich der Schenkel (3, 4) = a und
die Tiefe im Bereich des Scheitelteils (5) = a/2 ist, dass die Durchstecköffnung quadratische Gestalt mit dem Querschnitt axa hat und dass die Achse (6 bzw. 7) einen kreisrunden. oder quadratischen Querschnitt aufweist.

## Revendications

Elément de construction enfichable articulé, constitué de deux pièces enfichables identiques (1, 2) qui présentent respectivement à peu près la forme d'un «A» avec une partie supérieure (5) et deux jambes (3, 4) rattachées à cette partie supérieure, étant précisé que dans la partie supérieure (5) est découpée une ouverture d'enfichage, et constitué également d'un axe (6 ou 7) enfiché à travers ces ouvertures d'enfichage des deux éléments de construction enfichables (1, 2), caractérisé en ce que
toutes les dimensions de cet élément de construction enfichable sont basées sur une unité de longueur de base «a» et sont des multiples entiers ou de fractions d'ordre pair de cette unité de longueur de base «a», étant précisé que
la plus grande longueur de chaque pièce enfichable (1, 2) = 3a,
la plus grande largeur = 2a,
la largeur des jambes (3, 4) = a/2,
la profondeur dans la zone des jambes (3, 4) = a et
la profondeur dans la zone de la partie supérieure (5) = a/2; en ce que l'ouverture d'enfi- chage a une forme carrée de section a x a; et en ce que l'axe (6 ou 7) présente une section ronde ou carrée.

## Claims

1. A joint(ed)-socket building block, consisting of two uniform socket elements (1, 2), which have approximately the shape of an «A» with an apex section (5) and two limbs (3, 4), which extend from the apex, as well as consisting of an axle, which is inserted through the socket openings of both socket elements (1, 2), which is characterized in that,
all dimensions of the socket building block are based on a basic unit of length «a» and all multiples or even numbered fractions are of this base unit of length «a», in which the greatest length of each socket element (1, 2) = 3a,
the greatest width = 2a,
the width of the limb (3,4 = a/2)
the depth in the area of the limb (3, 4) = a and
the depth in the area of the apex (5) = a/2 and that
in the apex section (5) there is an incision of a square socket opening with cross-section axa for the accommodation of an axle (6 or 7 respectively) of square or circular cross-section.
